# EUROPÄISCHE PATENTSCHRIFT

(11) **EP 0 420 060 B1**
(45) Veröffentlichungstag und Bekanntmachung des Hinweises auf die Patenterteilung: **12.06.1996**
(21) Anmeldenummer: 90118192.5
(22) Anmeldetag: 21.09.1990
(51) Int. Cl.: H01R 4/24

(54) **Kontaktschraube**
Contact screw
Vis de contact

(30) Priorität: 28.09.1989 DE 3932435
(43) Veröffentlichungstag der Anmeldung: 03.04.1991
(73) Patentinhaber: ARCUS ELEKROTECHNIK Alois Schiffmann GmbH, D-81673 München (DE)
(72) Erfinder: Czernek, Georg, D-8905 Mering (DE); Demmel, Georg, D-8000 München 90 (DE)
(74) Vertreter: Sajda, Wolf E., Dipl.-Phys.

(56) Entgegenhaltungen:
- DE-B- 1 168 518
- FR-A- 2 315 183
- US-A- 3 487 354

## Beschreibung

Die Erfindung betrifft eine Kontaktschraube zum Kontaktieren von isolierten Leitungen oder Kabeln in einer Klemm gemäß dem Oberbegriff des Patentanspruches 1.

Für isolierte Kabelleiter sind seit vielen Jahren Kontaktschrauben im Einsatz, die an ihren dem Leiter zugeordneten Stirnseiten mit Einrichtungen zum Fräsen versehen sind, die schlitzförmig (DE-C-11 68 518, DE-A-24 38 003) oder ähnlich wie bei Fingerfräsern (GB-A-6146) ausgebildet sein können. Aus der DE-U-88 07 168 ist eine Kontaktschraube bekannt, bei welcher die Fräseinrichtung eine relativ komplizierte Form mit Schneiden aufweist, wobei zum Abräumen von abgehobenem Isoliermaterial eine besondere Formgebung vorgeschlagen wird. In jedem Fall sind bei den bekannten Anordnungen Kanten vorgesehen, die Schneiden bilden. Diese Schneiden schaben, sobald die Schrauben beim Festdrehen auf die Leiterisolierung treffen, diese Isolierung ab. Das abgenommene Material wird, je nach Ausbildung der Stirnseite der Kontaktschraube, entweder in den dort vorgesehenen Schlitzen aufgenommen oder seitlich fortgeräumt. Die Kontaktschraube wird soweit eingedreht, bis die Isolierung an der Stirnseite der Kontaktschraube vollständig fortgenommen ist und die Stirnseite mit der Leiteroberfläche Kontakt hat.

Zur Erlangung einer möglichst großen, vollkontaktierten Fläche werden die Schrauben in der Regel einige Umdrehungen weiter angezogen, wobei solange Material vom Leiter abgetragen wird, bis im Leiter eine kreisförmige Kontaktfläche äquivalent zum Schraubendurchmesser ausgearbeitet ist. Dabei wird die Oberfläche von Leitern mit runden oder sektorförmigen Querschnitten an der Kontaktstelle der Form des Schraubenendes unter Querschnittsverlust angepaßt.

Die bekannten Kontaktschrauben eignen sich insbesondere für Starkstromkabel im Querschnittsbereich von ca. 50 - 240 mm². Leiter mit geringeren Querschnitten werden durch die bekannten Anordnungen zu stark beschädigt.

Der beim Festschrauben auftretende relativ hohe Druck auf den Leiter ist einerseits willkommen, da durch ihn der zumeist in einem Klemmkörper gefaßte Leiter gleichzeitig in das mit Kontaktschneiden oder anderen Mitteln zum Forträumen der Isolierung ausgestattete Klemmbett hineingedrückt wird. Andererseits aber sind die aufgrund des geforderten niedrigen spezifischen Widerstands aus weichem Material gefertigten Leiter mit geringen Querschnitten nicht in der Lage, dem Druck standzuhalten. Sie werden abgeschert, eingekerbt, weichen seitlich aus oder drehen sich mit der Schraube mit. Bei Leitern mit großen Querschnitten, die als Litzen ausgeführt sind, werden die einzelnen Drähte leicht auseinandergedrückt oder, wie bei den zuvor beschriebenen dünnen Einzelleitern, abgeschert, so daß keine Zwerlässige Kontaktverbindung mehr erzielbar ist.

Aus der US-A-3 487 354 ist ein Verbinder für isolierte Leiter bekannt, wobei es darum geht, in einer sog. Lüsterklemme jeweils ein Paar von Leitern mit einer Kontaktschraube zu verbinden, wobei die Leiter in Längsrichtung nebeneinander angeordnet sind. Die Kontaktschraube dient dabei als Kontaktbrücke zwischen den beiden Leitern des jeweiligen Paares. Die jeweilige Kontaktschraube ist dort mit einem ringförmigen Schneidelement ausgerüstet, das scharfkantig und spitz zulaufend ausgebildet ist, um die Isolierung der jeweiligen Leiter zu durchschneiden und auf diese Weise einen elektrischen Kontakt herzustellen.

Bei einer ersten Ausführungsform gemäß der US-A-3 487 354 ist das Schneidelement von Anfang an sowohl in radialer Richtung als auch in axialer Richtung abgestützt, mit der Folge, daß ein Ausweichen des Schneidelementes radial nach außen weder vorgesehen noch möglich ist. Die Abstützung des eingebetteten Schneidelementes trägt vielmehr dazu bei, den Schneidvorgang zu unterstützen, wobei das Schneidelement in beträchtlichem Maße in die jeweiligen Leiter hineinschneidet und diese erheblich beschädigen kann.

Bei einer zweiten Ausführungsform gemäß der US-A-3 487 354 ist das Schneidelement zylinderförmig ausgebildet und senkrecht zu den jeweiligen Leitern angeordnet, wobei es an dem äußeren Ende scharfkantig spitz zuläuft. Das Schneidelement schneidet dort senkrecht von oben in die jeweiligen Leiter hinein, durchdringt die Isolierung und schneidet dann weiter in das Material des eigentlichen Leiters hinein. Ein Durchschneiden des einzelnen Leiters ist praktisch unvermeidlich, insbesondere dann, wenn der Leiter in der dargestellten Weise als Litze ausgebildet ist. Auch wenn der Leiter aus massivem Material besteht, können die spitz und scharfkantig zulaufenden Schneidelemente die Leiter beträchtlich beschädigen.

Aufgrund der gewählten Konstruktion der Schneidelemente an den Kontaktschrauben gemäß der US-A-3 487 354 ist ein seitliches Ausweichen oder Verformen der Schneidelemente weder vorgesehen noch möglich. Ferner sind aufgrund der spitz zulaufenden, scharfkantigen Konfiguration der Schneidelemente erhebliche Übergangswiderstände an den Kontaktschrauben zu erwarten, welche entsprechend hohe Spannungsabfälle und Erwärmungen der Anordnung mit sich bringen.

Der Erfindung liegt die Aufgabe zugrunde, eine Kontaktschraube der eingangs genannten Art dahingehend zu verbessern, daß unter Beibehaltung einer ordnungsgemäßen und zuverlässigen Kontaktierung die Schwächung und Deformierung des Leitermaterials, insbesondere bei niedrigen Leiterquerschnitten oder mehrdrähtigen Leitern, verringert wird.

Diese Aufgabe wird durch die im Patentanspruch angegebenen Merkmale gelöst. Vorteilhafte Weiterbildungen der erfindungsgemäßen Kontaktschraube sind in den Unteransprüchen angegeben.

Mit der erfindungsgemäßen Kontaktschraube können ein- oder mehrdrähtige isolierte Leitungen und Kabel vornehmlich im Querschnittsbereich von ca. 2,5 - 50 mm² kontaktiert werden, ohne daß dabei die Leiter geschädigt oder deren Querschnitte verringert werden. Die dem Leiter zugewandte Stirnseite der Kontaktschraube besteht aus einer kreisringförmigen Fläche, wie sie beispielsweise am Ende eines hohlen Kegelstumpfes vorhanden

ist. Der Kreisring kann aber statt durch einen Kegelstumpf auch durch einen anderen rotationssymmetrischen Körper, z. B. einen Rohrstutzen gebildet werden, sofern sich sein Durchmesser zu der vom Leiter abgewandten Seite hin verjüngt oder verbreitert. Die Verjüngung oder Verbreiterung braucht dabei nicht linear zu sein, wie dies bei einem Kegelstumpf der Fall ist.

Wesentlich ist aber bei der erfindungsgemäßen Kontaktschraube, daß eine Hinterschneidung vorgesehen ist, so daß beim Andrücken des Kreisringes gegen den Leiter durch Anziehen der Schraube die wirkenden Kräfte eine in Radialrichtung wirkende Komponente aufweisen, so daß eine Verformung des Hohlkörpers, insbesondere seiner vorderen kreisringförmigen Fläche, vorzugsweise im Sinne einer Aufweitung stattfindet. Dadurch wird nämlich gewährleistet, daß bei einer geringen, auf den Leiter wirkenden Kraft eine hohe Flächenpressung zwischen der kreisringförmigen Stirnfläche und der Isolierung stattfindet, so daß diese durchgedrückt oder durchgeschnitten wird, wobei durch die nachfolgende Verformung bei Auftreffen der kreisringförmigen Fläche auf den gegenüber der Isolierung härteren Leiter die Isolierung fortgeräumt wird. Gleichzeitig wird durch die Verformung die Querschnittsfläche am Vorderende der Kontaktschraube vergrößert, so daß im endgültigen Montagezustand ein im wesentlichen den bisher bekannten Kontaktschrauben entsprechender Kontaktquerschnitt entsteht. Vorzugsweise verjüngt sich der Durchmesser des rotationssymmetrischen Körpers zu der vom Leiter abgewandten Seite hin. Der hohle Kegelstumpf geht im Bereich seines kleineren Durchmessers an der Außenfläche durch eine Abrundung in den Gewindeabschnitt über, wobei die Bearbeitung, die Dimensionierung und die Materialwahl für den Kopfabschnitt derart erfolgen, daß eine Verformung des Hohlkörpers ohne Reißen gewährleistet ist.

Im Inneren des Kegelstumpfes ist eine Ausnehmung oder Bohrung vorgesehen, die mindestens über eine gewisse Länge in den Gewindeabschnitt hineinreicht. Diese Ausnehmung dient zur Aufnahme fortgeräumten Isoliermaterials.

Die der Kontaktseite abgewandte Stirnseite der Kontaktschraube kann zur Bildung des Angriffsteils mit einem Innensechskant oder einem Sechskantkopf ausgeführt werden, der gegebenenfalls auch aus einem anderen Material bestehen kann.

Bei einer bevorzugten Ausführungsform der Kontaktschraube kann das Anzugsmoment durch entsprechende Einrichtungen begrenzt werden. Hierzu ist es möglich, zwischen dem Angriffsteil und dem Gewindeabschnitt Sollbruchstellen vorzusehen.

Der Gewindeabschnitt ist vorzugsweise als Feingewinde ausgebildet. Dadurch ist es möglich, die Kontaktschraube "gefühlvoll" anzuziehen, wobei sich, wie oben angedeutet, der Hohlkörper aufweitet, so daß die Kontaktfläche im Laufe des Festziehens sich je nach den vorgegebenen Abmessungen um das Vier- bis Achtfache vergrößert und die Kontaktschraube im Endstadium der Montage zu einer reinen schneidlosen Druckschraube wird. Dabei wird der kontaktierte Leiter durch die Schraube dergestalt deformiert, daß sich zwischen Stirnseitenform der Schraube und der Leiteroberfläche eine Affinität einstellt. Der Leiterquerschnitt bleibt hierbei erhalten. Es kommt bei der Montage der erfindungsgemäßen Kontaktschraube auch nicht zu scharfkantigen Einkerbungen, an welcher das Leitermaterial bei einer späteren Verformung (Verbiegen) aufgrund der Kerbwirkung reißen würde. Durch die erfindungsgemäße Ausbildung ist schon bei einem relativ geringen Anzugsmoment der elektrische Kontakt herstellbar, so daß sich Leiter mit kleinen Leiterquerschnitten nicht mehr verbiegen, verdrehen oder abscheren.

Die Erfindung wird nachstehend anhand der Beschreibung von Ausführungsformen und unter Bezugnahme auf die beiliegenden Zeichnungen näher erläutert. Die Zeichnungen zeigen in
- Fig. 1: eine Seitenansicht einer ersten bevorzugten Ausführungsform der Erfindung mit angedeuteten Innenausnehmungen;
- Fig. 2: eine Ansicht auf den Gegenstand nach Fig. 1 von unten;
- Fig. 3: einen Schnitt entlang der Linie III-III in Fig. 1;
- Fig. 4: eine Schnittdarstellung der Kontaktschraube ähnlich der nach Fig. 3, jedoch im Endstadium der Montage;
- Fig. 5 und 6: perspektivische Ansichten auf die Kontaktschraube nach Fig. 1;
- Fig. 7: eine Schnittdarstellung mit einer Kontaktschraube nach Fig. 4, jedoch mit schematisiert eingezeichnetem isolierten Leiter;
- Fig. 8: eine Schnittdarstellung ähnlich der nach Fig. 3 durch eine zweite bevorzugte Ausführungsform der Erfindung; und in
- Fig. 9 bis 11: Schnittdarstellungen ähnlich der nach Fig. 3 durch eine zweite bis fünfte bevorzugte Ausführungsform der Erfindung.

In der nachfolgenden Beschreibung werden für gleiche oder gleich wirkende Teile dieselben Bezugsziffern verwendet.

Wie aus den Fig. 1 bis 6 hervorgeht, umfaßt die hier gezeigte Ausführungsform einer Kontaktschraube einen Gewindeabschnitt 30, der an seinem einen Ende einen Kopfabschnitt 10 und an seinem anderen Ende ein Angriffsteil 35 aufweist. Das Angriffsteil 35 ist bei dieser gezeigten bevorzugten Ausführungsform als Innensechskant ausgebildet. Der Gewindeabschnitt 30 ist ein DIN/ISO-Feingewinde.

Der Kopfabschnitt 10 ist rotationssymmetrisch um seine Längsachse X ausgebildet und umfaßt einen Hohlkörper 11, der, vom Gewindeabschnitt 30 ausgehend, sich trichter- oder kegelstumpfförmig erweitert. Die Wandstärke ist im wesentlichen gleichbleibend, wobei der Innendurchmesser D1 und der Außendurchmesser D2 sich gleichsinnig ändern (vgl. Fig. 3).

An seinem Vorderende weist der Hohlkörper 11 einen glatten Endrand 12 auf. Die äußere Mantelfläche 14 des Hohlkörpers 11 geht über einen Radius 20 in den Gewindeabschnitt 30 über, so daß die äußere Mantelfläche 14 eine Hinterschneidung 17 bildet. Der Gewindeabschnitt 30 ist an seinem, dem Hohlkörper 11 zugewandten Ende, vom Radius 20 ausgehend, zunächst plan und dann mit einer Fase abgedreht, so daß eine Stützfläche 18 gebildet wird.

Die innere Mantelfläche 13, welche den Innenraum 15 des Hohlkörpers 11 radial begrenzt, geht an ihrem, dem Endrand 12 abgewandten Ende in einen Aufnahmehohlraum 16 über, der als zylindrische Bohrung im Körper des Gewindeabschnittes 30 ausgebildet ist.

Bei der Montage der hier gezeigten Ausführungsform der Kontaktschraube wird durch die Einwirkung einer Kraft K zunächst der Vorderrand 12 durch ein Isoliermaterial 8 (siehe Fig. 7) durch die auf das Isoliermaterial 8 senkrecht und tangential (zum kreisringförmigen Endrand 12) wirkende Kraft hindurchgedrückt, bis der Endrand 12 auf das Leitermaterial 9 trifft. Die hierbei auftretende Kraftkomponente KR (siehe Fig. 3) spreizt den aus duktilem Material (vorzugsweise aus Elektrolytkupfer, gegebenenfalls verzinnt) bestehenden Hohlkörper 11 so auf, wie dies in den Fig. 4 und 7 angedeutet ist. Dabei wird das Isoliermaterial einerseits nach außen gedrückt, andererseits wird ein Pfropfen 7 aus Isoliermaterial 8 in dem Aufnahmehohlraum 16 aufgenommen.

Die Verformung des Hohlkörpers 11 ist dann abgeschlossen, wenn seine äußere Mantelfläche 14 gegen die Stützfläche 18 am Gewindeabschnitt 30 anliegt. Die innere Mantelfläche 13 des Hohlkörpers 11 bildet dann die Kontaktfläche zum Leiter 9. Wie aus den Abbildungen und der vorangegangenen Beschreibung ersichtlich ist, findet keine wesentliche Materialabnahme am Leitermaterial 9 statt, wobei dennoch ein sicheres Forträumen des Isoliermaterials 8 und eine innige, formgleiche Auflage zwischen der inneren Mantelfläche 13 und dem Leitermaterial 9 gewährleistet sind.

Die Formgebung der anhand der Fig. 1 bis 7 beschriebenen Kontaktschraube ist derart, daß diese auf einem Drehautomaten in relativ wenigen Arbeitsgängen (bis auf die Einformung des Innensechskantes) durchgeführt werden kann.

Die in Fig. 8 geschnitten dargestellte zweite bevorzugte Ausführungsform der Erfindung unterscheidet sich von der ersten Ausführungsform dadurch, daß sich der Hohlkörper 11 zum Gewindeabschnitt 30 hin verbreitert. Dadurch wird das vom Endrand 12 umgrenzte Isoliermaterial 8 nach innen, in den Aufnahmehohlraum 16 gedrückt, während das an die äußere Mantelfläche 14 angrenzende Isoliermaterial radial nach außen gedrückt wird. Weiterhin ist der Aufnahmehohlraum 16 nach oben hin, zum Innensechskant offen.

Bei der in Fig. 9 gezeigten Ausführungsform der Erfindung sind der Kopfabschnitt 10 und der Gewindeabschnitt 30 zweistückig, gegebenenfalls aus verschiedenen Werkstoffen ausgebildet. Der Kopfabschnitt 10 ist hierbei in eine entsprechende Bohrung im Gewindeabschnitt 30 eingepreßt, so daß eine drehstabile Verbindung vorliegt.

Die Bohrung zum Einsetzen des Kopfabschnittes 10 ist so ausgeführt, daß zwischen den Innensechskantflächen 33 und dem Oberende des Kopfabschnittes 10 eine Ausnehmung 34 verbleibt. Dadurch ist gewährleistet, daß beim Einsetzen des Werkzeugs in das Angriffsteil 35 der Wirkungsquerschnitt zwischen den Innensechskantflächen 33 und dem Werkzeug (nicht gezeigt) im wesentlichen unabhängig von dessen Endrand definiert ist. Bei einer entsprechenden Dimensionierung und Materialwahl ist es somit möglich, das Drehmoment exakt vorzubestimmen, bei dessen Überschreitung der Innensechskant aufgeweitet wird.

Somit ist auf äußerst einfache Weise eine exakte Drehmomentbegrenzung möglich, so daß auch bei Handhabung durch ungeschultes Personal eine Beschädigung der Leiter 9 zuverlässig vermieden wird. Es sei an dieser Stelle ausdrücklich darauf verwiesen, daß der Anbringung einer, die Innensechskantflächen 33 hinterschneidenden Ausnehmung 34 zur Bildung von definierten Angriffsflächen für ein Werkzeug selbständiger erfinderischer Gehalt beigemessen wird. Diese Hinterschneidung bzw. die Ausnehmung 34 kann auch bei der Ausführungsform nach den Fig. 1 bis 8 durch Nachbearbeitung z. B. mit einem entsprechenden Drehwerkzeug angebracht werden.

Weiterhin ist die innere Mantelfläche 13 des Kopfabschnittes 10, welche im endgültigen Monatagezustand mit dem Leiter 9 in inniger Verbindung steht, mit Erhöhungen und Einsenkungen in Form einer Rändelung 19 versehen. Dadurch gelingt eine noch bessere Verbindung zwischen der Mantelfläche 13 und dem Leiter 9.

Die in Fig. 10 gezeigte dritte Ausführungsform der Erfindung unterscheidet sich von der nach Fig. 9 dadurch, daß das Kopfteil 10 vom Gewindeabschnitt 30 aus gesehen zunächst einen divergierenden und dann einen konvergierenden Abschnitt aufweist. Der Aufnahmehohlraum 16 ist wie bei der Ausführungsform nach Fig. 8 durchgehend ausgebildet. Bei einer anderen, hier nicht gezeigten Ausführungsform ist das Kopfteil 10, wie bei der Ausführungsform nach Fig. 8, in Richtung auf den Vorderrand 12 zunächst konvergierend und dann wieder divergierend ausgebildet, so daß die Funktion bei der Montage ähnlich wie bei der Ausführungsform nach den Fig. 1 bis 7 ist, wobei jedoch in der Endphase der Verformung der Hohlraum 16 gegenüber dem Leiter 9 unter Abhebung des Pfropfens 7 im wesentlichen abgeschlossen wird. Dies kann zu einer weiteren Vergrößerung der Kontaktfläche führen.

Bei der in Fig. 11 gezeigten bevorzugten Ausführungsform der Erfindung ist das Kopfteil 10 wie bei der ersten Ausführungsform beschrieben ausgeführt. Das Gewindeteil 30 weist an seinem, dem Kopfteil 10 gegenüberliegenden Ende eine Abflachung 39 (oder einen endseitigen Vierkant oder dergleichen) auf. Auf das Gewindeteil 30 ist das Angriffsteil 35 aufgesetzt, das bei einer bevorzugten Ausführungsform aus Kunststoff besteht. Im letzteren Fall wird das Angriffsteil 35 auf das Gewindeteil 30 aufextrudiert.

Das Angriffsteil 35 weist einen Sockel 40 auf, der die Verbindung zum Gewindeabschnitt 30 darstellt. Der Sockel 40 geht in einen Hilfs-Sechskant 38 über, von dem ausgehend sich das Angriffsteil 35 bis zu einer Sollbruchstelle 37 konisch verjüngt. An die Sollbruchstelle 37 anschließend ist ein Sechskantkopf 36 angeformt. Das Angriffsteil 35 weist eine konzentrische Ausnehmung bzw. Bohrung 41 über seine gesamte Länge auf.

Bei dieser Anordnung ist gewährleistet, daß auch bei Benutzung an einem stromführenden Leiter unter Verwendung eines nicht isolierten Werkzeuges keine Unfallgefahr besteht. Bei einer entsprechenden Dimensionierung der Sollbruchstelle 37 reißt bei Erreichen eines definierten Drehmomentes der Sechskantkopf 36 ab, so daß eine Zerstörung des Leiters 9 sicher vermieden werden kann. Nach der Montage kann eine Prüfung dadurch erfolgen, daß eine Prüfspitze durch die Bohrung 41 hindurch bis auf das leitende Material des Gewindeabschnittes 30 geführt wird. Der Anbringung einer solchen Prüfbohrung 41 in einem isolierenden Kontaktschraubenkopf wird ebenfalls selbständiger erfinderischer Gehalt beigemessen.

## Patentansprüche

1. Kontaktschraube zum Kontaktieren von isolierten Leitungen oder Kabeln in einer Klemme,
- mit einem Angriffsteil (35), insbesondere einem Außen- oder Innen-Sechskantabschnitt, zum Ansetzen eines Werkzeugs,
- mit einem Gewindeabschnitt (30) aus elektrisch leitendem Material
- und mit einem Kopfabschnitt (10) aus elektrisch leitendem Material, der Räumeinrichtungen (12) zum Durchtrennen und Forträumen von Isoliermaterial (8) sowie Kontakteinrichtungen (13, 14) zum Kontaktieren von Leitermaterial (9) aufweist,
dadurch gekennzeichnet,
daß der Kopfabschnitt (10) als verformbarer, um die Längsachse (X) der Kontaktschraube rotationssymmetrischer Hohlkörper (11) aus duktilem Material mit einem Innenraum (15) ausgebildet ist, dessen Außendurchmesser (D2) und Innendurchmesser (D1) sich in Achsrichtung (X) gleichsinnig ändern,
daß der Hohlkörper (11) eine, der zu erzielenden Verformung entsprechende Wandstärke aufweist
und daß der Hohlkörper (11) an seinem, dem Endrand (12) abgewandten Ende beim Gewindeabschnitt (30) abgerundet mit einer Hinterschneidung ausgebildet ist, welche die Verformung des Hohlkörpers (11) beim Anziehen der Kontaktschraube unterstützt,
wobei ein Endrand (12) des Kopfabschnitts (10) die Räumeinrichtungen bildet, während eine Mantelfläche (13, 14) die Kontakteinrichtungen bildet, so daß beim Einschrauben der Kontaktschraube in die Klemme eine in Achsrichtung (X) auf den Kopfabschnitt (10) wirkende Kraft (K) den Hohlkörper (11) mit einem Kraftanteil (KR) in Radialrichtung beaufschlagt und die Mantelfläche in der Radialrichtung verformt, derart, daß sein Innenmantel (13) oder Außenmantel (14) unter Forträumen des Isoliermaterials (8) und wesentlicher Vergrößerung der Kontaktfläche gegen das Leitermaterial (9) andrückbar ist.

2. Kontaktschraube nach Anspruch 1,
dadurch gekennzeichnet,
daß der Innenraum (15) des Hohlkörpers (11) an seinem dem Endrand (12) abgewandten Ende in einen Aufnahmehohlraum (16) mündet, in dem ein Pfropfen (7) aus fortgeräumtem Isoliermaterial (8) aufnehmbar ist.

3. Kontaktschraube nach Anspruch 2,
dadurch gekennzeichnet,
daß der Aufnahmehohlraum (16) die Kontaktschraube durchsetzend an seinem, dem Innenraum (15) des Hohlkörpers (11) entgegengesetzten Ende offen ist.

4. Kontaktschraube nach einem der Ansprüche 1 bis 3,
dadurch gekennzeichnet,
daß der Kopfabschnitt (10) eine Stützfläche (18) aufweist, auf welcher die dem Gewindeabschnitt (30) zugewandte Mantelfläche (13, 14), die Verformung begrenzend, abstützbar ist.

5. Kontaktschraube nach einem der Ansprüche 1 bis 4,
dadurch gekennzeichnet,
daß der Hohlkörper (11) kegelstumpfförmig ausgebildet ist.

6. Kontaktschraube nach Anspruch 5,
dadurch gekennzeichnet,
daß der Durchmesser (D) des Hohlkörpers (11) vom Gewindeabschnitt (30) zum Endrand (12) hin zunimmt.

7. Kontaktschraube nach Anspruch 5 oder 6,
dadurch gekennzeichnet,
daß die dem Gewindeabschnitt (30) abgewandte Mantelfläche (13, 14) Einsenkungen und Vorsprünge, insbesondere eine Rändelung (19) aufweist.

8. Kontaktschraube nach einem der Ansprüche 1 bis 7,
dadurch gekennzeichnet,
daß zwischen dem Angriffsteil (35) und dem Gewindeabschnitt (30) Drehmomentbegrenzungseinrichtungen (33, 34; 37) vorgesehen sind.

9. Kontaktschraube nach Anspruch 8,
dadurch gekennzeichnet,
daß das Angriffsteil (35) einen Sechskantkopf (36) aufweist, der über eine Sollbruchstelle (37) mit dem Gewindeabschnitt (30) verbunden ist.

10. Kontaktschraube nach Anspruch 8 oder 9,
dadurch gekennzeichnet,
daß das Angriffsteil (35) aus elektrisch isolierendem Material gefertigt ist.

11. Kontaktschraube nach Anspruch 10,
dadurch gekennzeichnet,
daß das Angriffsteil (35) eine in Achsrichtung (X) verlaufende, durchgehende Ausnehmung (41) aufweist, über die eine Prüfspitze bis zum elektrisch leitenden Material (10, 30) einführbar ist.

12. Kontaktschraube nach Anspruch 10,
dadurch gekennzeichnet,
daß das Angriffsteil (35) eine Innensechskantausnehmung (33) aufweist, deren Tiefe bzw. Werkzeugeingriffsfläche durch eine Ausnehmung (34) größeren Durchmessers am Boden der Innensechskantausnehmung (33) werkzeugunabhängig definiert ist.

## Claims

1. A contact screw to contact insulated electrical leads or cables in a clamp, comprising
- a driving part (35), in particular an external or internal hexagonal section, against which to set a tool,
- a threaded section (30) made of electrically conducting material, and
- a head section (10) made of electrically conducting material, which comprises clearing devices (12) to cut through and clear away insulation material (8) as well as contact devices (13, 14) to contact the conducting material (9),
characterized in that
the head section (10) is constructed as a deformable hollow body (11), radially symmetrical about the longitudinal axis (X) of the contact screw, that is made of ductile material with an interior space (15) the outside diameter (D2) and the inside diameter (D1) of which change in the same sense in the axial direction (X),
that the hollow body (11) has a wall thickness that allows the desired deformation
and that the hollow body (11) at its end away from the terminal edge (12) and adjacent the threaded section (30) is rounded to form an undercut region, which assists the deformation of the hollow body (11) as the contact screw is tightened,
wherein a terminal edge (12) of the head section (10) constitutes the clearing devices, whereas a wall surface (13, 14) forms the contact devices, so that as the contact screw is screwed into the clamp, a force (K) acting on the head section (10) in the axial direction (X) impinges on the hollow body (11) with a force component (KR) in the radial direction and deforms its wall radially in such a way that the inner wall surface (13) or the outer wall surface (14) can be pressed against the conducting material (9), removing the insulating material (8) and considerably enlarging the contact area.

2. The contact screw according to Claim 1,
characterized in that
the interior space (15) within the hollow body (11) at its end away from the terminal edge (12) opens into a receptacle cavity (16) in which a plug (7) of removed insulation material (8) can be received.

3. The contact screw according to Claim 2,
characterized in that
the receptacle space (16) passing through the contact screw is open at its end away from the interior space (15) of the hollow body (11).

4. The contact screw according to one of the claims 1 to 3,
characterized in that
the head section (10) includes a supporting surface (18) against which the wall surface (13, 14) that faces the threaded section (30) can rest, so that the deformation of the wall is limited.

5. The contact screw according to one of the claims 1 to 4,
characterized in that
the hollow body (11) has the shape of a truncated cone.

6. The contact screw according to Claim 5,
characterized in that
the diameter (D) of the hollow body (11) increases from the threaded section (30) to the terminal edge (12).

7. The contact screw according to Claim 5 or 6,
characterized in that
the wall surface (13, 14) that faces away from the threaded section (30) is provided with recesses and projections, in particular is knurled.

8. The contact screw according to one of the claims 1 to 7,
characterized in that
between the driving part (35) and the threaded section (30) torque-limiting devices (33, 34; 37) are provided.

9. The contact screw according to Claim 8,
characterized in that
the driving part (35) comprises a hexagonal head (36) connected to the threaded section (30) by way of a preformed break-off site (37).

10. The contact screw according to Claim 8 or 9,
characterized in that
the driving part (35) is made of electrically insulating material.

11. The contact screw according to Claim 10,
characterized in that
there is disposed within the driving part (35), passing completely through it in the axial direction (X), an opening (41) by way of which a probe tip can be placed in contact with the electrically conducting material (10, 30).

12. The contact screw according to Claim 10,
characterized in that
the driving part (35) comprises a hexagonal socket (33), the depth or tool-engaging area of which is defined, in a tool-independent manner, by an aperture (34) of larger diameter at the bottom of the hexagonal socket (33).

## Revendications

1. Vis de contact pour établir le contact des lignes et câbles isolés dans une borne, comprenant
- un élément d'attaque (35), en particulier une section hexagonale ou à six pans creux, pour la mise en place d'un outil,
- une section filetée (30) constituée d'un matériau électriquement conducteur,
- et une section de tête (10) constituée d'un matériau électriquement conducteur et munie de dispositifs d'évacuation (12) pour le sectionnement et l'évacuation de matière isolante (8) ainsi que de dispositifs de contact (13, 14) pour l'établissement du contact avec le matériau (9) du conducteur,
**caractérisée en ce** que
la section de tête (10) est réalisée sous la forme d'un corps creux (11) à symétrie de révolution constitué d'un matériau ductile, déformable autour de l'axe longitudinal (X) de la vis de contact, avec un espace intérieur (15), dont le diamètre extérieur (D2) et le diamètre intérieur (D1) varient dans le même sens dans la direction axiale (X),
que le corps creux (11) présente une épaisseur de paroi adaptée à la déformation à obtenir,
et que le corps creux (11) est arrondi à son extrémité avoisinant la section filetée (30) et opposée au bord d'extrémité (12), avec formation d'une contre-dépouille qui aide la déformation du corps creux (11) lors du serrage de la vis de contact,
un bord d'extrémité (12) de la section de tête (10) formant les dispositifs d'évacuation, tandis qu'une surface latérale (13, 14) forme les dispositifs de contact, de telle sorte que, lors du vissage de la vis de contact dans la borne, une force (K) agissant dans le sens axial (X) sur la section de tête (10), sollicite le corps creux (11) avec une composante de force (KR) dans le sens radial et déforme la surface latérale dans la direction radiale, de manière que son enveloppe intérieure (13) ou son enveloppe extérieure (14) peut être appliquée contre le matériau (9) du conducteur, avec l'évacuation de la matière isolante (8) et un agrandissement sensible de la surface de contact.

2. Vis de contact selon la revendication 1, caractérisée en ce que l'espace intérieur (15) du corps creux (11) débouche à son extrémité opposée au bord d'extrémité (12), dans une cavité de réception (16) susceptible de recevoir un bouchon (7) de matière isolante (8) évacuée.

3. Vis de contact selon la revendication 2, caractérisée en ce que la cavité de réception (16) traversant la vis de contact est ouverte à son extrémité opposée à l'espace intérieur (15) du corps creux (11).

4. Vis de contact selon l'une des revendications 1 à 3, caractérisée en ce que la section de tête (10) présente une surface d'appui (18) sur laquelle la surface latérale (13, 14) tournée vers la section filetée (30) peut s'appuyer de manière à limiter la déformation.

5. Vis de contact selon l'une des revendications 1 à 4, caractérisée en ce que le corps creux (11) est conformé en tronc de cône.

6. Vis de contact selon la revendication 5, caractérisée en ce que le diamètre (D) du corps creux (11) augmente à partir de la section filetée (30) en direction du bord d'extrémité (12).

7. Vis de contact selon les revendications 5 ou 6, caractérisée en ce que la surface latérale (13, 14) opposée à la section filetée (30) présente des creux et des saillies, en particulier un moletage (19).

8. Vis de contact selon l'une des revendications 1 à 7, caractérisée en ce que des dispositifs de limitation du couple de rotation (33, 34; 37) sont prévus entre l'élément d'attaque (35) et la section filetée (30).

9. Vis de contact selon la revendication 8, caractérisée en ce que l'élément d'attaque (35) présente une tête hexagonale (36) qui est rattachée à la section filetée (30) par l'intermédiaire d'une zone de rupture imposée (37).

10. Vis de contact selon les revendications 8 ou 9 caractérisée en ce que l'élément d'attaque (35) est constitué d'un matériau électriquement isolant.

11. Vis de contact selon la revendication 10, caractérisée en ce que l'élément d'attaque (35) comporte un alésage (41) continu qui s'étend dans le sens axial (X) et par lequel une pointe d'essai peut être introduite jusqu'au matériau électriquement conducteur (10, 30).

12. Vis de contact selon la revendication 10, caractérisée en ce que l'élément d'attaque (35) présente un évidement à six pans creux (33) dont la profondeur et respectivement la surface de contact de l'outil sont définies, indépendamment de l'outil, par un évidement (34) d'un diamètre plus grand au fond de l'évidement à six pans creux (33).
